# FASCICULE DE BREVET EUROPEEN

(11) **EP 1 603 199 B1**
(45) Date de publication et mention de la délivrance du brevet: **14.04.2010**
(21) Numéro de dépôt: 05360004.5
(22) Date de dépôt: 31.01.2005
(51) Int. Cl.: H01R 12/24

(54) **Dispositif de connexion électrique**
Elektrische Verbindungseinrichtung
Electrical connecting device

(30) Priorité: 02.06.2004 FR 0405963
(43) Date de publication de la demande: 07.12.2005
(73) Titulaire: Delphi Technologies Inc., Troy, MI 48007 (US)
(72) Inventeur: La Paglia, Anthony, 67100 Strasbourg (FR)
(74) Mandataire: Robert, Vincent

(56) Documents cités:
- US-A- 5 421 741
- US-B1- 6 575 772

## Description

La présente invention se rapporte au domaine technique des dispositifs de liaison et de connexion électriques. On utilise ce genre de dispositifs de liaison et de connexion notamment dans des contacteurs tournants que l'on retrouve par exemple dans des colonnes de direction d'un véhicule.

Ces contacts tournants comprennent souvent un ensemble de câbles plats souples présentant chacun des pistes conductrices surmoulées. On connaît ainsi des câbles plats standards présentant six pistes conductrices (6 voies). Il est souvent nécessaire d'avoir pour un contacteur tournant une entrée sur le dispositif de liaison à douze voies, en l'occurrence deux entrées à six voies chacune et une sortie à douze voies qu'il convient de répartir en fonction de différentes fonctionnalités.

Afin d'optimiser la fabrication et le montage de tels câbles plats, dans un espace réduit, il est préférable que les deux câbles plats à six voies restent indépendants l'un de l'autre. Avec l'utilisation de câbles plats standards de six voies chacun, il est impossible d'obtenir une sortie présentant un nombre de douze voies attribuables à différentes fonctionnalités.

Pour certaines de ces fonctionnalités, notamment des airbags dans un véhicule, il est en outre exigé par les normes de sécurité qu'il existe une continuité électrique dans l'ensemble de la liaison électrique. Ceci impose des contraintes additionnelles dans la conception et dans l'assemblage du dispositif de liaison électrique.

Le but de la présente invention vise à réaliser une liaison électrique ne présentant pas les inconvénients précités en augmentant notamment le nombre de possibilités d'utilisation et de liaisons électriques tout en respectant le cas échéant les normes de sécurité.

Un autre but de la présente invention vise également à faciliter les opérations de montage/démontage notamment dans des endroits difficilement accessibles, tels que commande sous volant ou contacts tournants de colonne de direction de véhicule.

Le document US 6.575.772 décrit un connecteur s'appliquant à l'extrémité de deux câbles plats. Ce connecteur comporte une carte à circuit imprimé dotée de pistes conductrices et d'une pluralité de fiches de contact connectées coulissantes à l'encontre de ressorts à ladite carte. Chaque piste de chaque câble plat est connectée à une fiche de contact disponible en sortie du connecteur, les deux câbles étant traités distinctement sur les deux faces de la carte. Il n'est pas possible d'attribuer des voies de sorties de l'une des faces de la carte à une piste du câble plat débouchant au niveau de l'autre face.

Cet inconvénient est résolu par la présente invention, qui vise également à éviter la conception et la fabrication d'éléments de liaison électriques particuliers en vue de répondre à des contraintes particulières et d'utiliser au mieux des éléments standards existants.

La présente invention concerne un dispositif de connexion électrique.
Selon l'invention, le dispositif de connexion électrique comprend :
- une première et une seconde grilles de connexion, pourvue chacune d'un nombre donné de bornes d'entrée et de bornes de sortie, et de pistes conductrices ;
- des moyens d'assemblage entre elles des deux grilles de connexion ;
- les pistes conductrices étant apparentes sur une face interne des grilles de connexion ; et
- des moyens de transfert de pistes conductrices attribuant, après assemblage, un nombre différent de bornes de sortie aux grilles de connexion ;
- les moyens de transfert comportant au moins une piste conductrice partielle s'étendant entre la borne d'entrée correspondante et une extrémité apparente et accessible sur la face interne de la seconde grille, et au moins une piste conductrice complémentaire s'étendant entre la borne de sortie correspondante et une extrémité apparente et accessible sur la face interne de la première grille, lesdites extrémités de pistes étant en contact mutuel après assemblage des grilles de connexion ;
- chaque borne d'entrée étant reliée électriquement à au moins une borne de sortie via les pistes conductrices.

Selon un second mode de réalisation de l'invention, le dispositif de connexion électrique comprend :
- une première et une seconde grilles de connexion, pourvue chacune d'un nombre donné de bornes d'entrée et de bornes de sortie, chaque borne d'entrée étant reliée électriquement à au moins une borne de sortie via des pistes conductrices ;
- des moyens d'assemblage entre elles des deux grilles de connexion ;
- les pistes conductrices étant apparentes sur une face interne des grilles de connexion ;
- des moyens de transfert de pistes conductrices attribuant, après assemblage, un nombre différent de bornes de sortie aux grilles de connexion ;
- au moins une piste conductrice s'étendant en continuité électrique d'une part entre les bornes d'entrée et de sortie correspondantes, et d'autre part entre la borne d'entrée correspondante et une extrémité apparente et accessible sur la face interne de la seconde grille, présentant ainsi une configuration à deux branches ;
- les moyens de transfert comportent au moins une piste conductrice complémentaire s'étendant entre la borne de sortie correspondante et une extrémité apparente et accessible sur la face interne de là première grille, lesdites extrémités de pistes étant en contact mutuel après assemblage des grilles de connexion.

Selon un exemple de réalisation, les grilles de connexion, une fois assemblées, sont utilisables au choix avec un nombre de bornes de sortie identique ou différent.

Selon un exemple de réalisation, les grilles de connexion sont montées, par exemple par clipsage, sur une pièce support isolante électrique.

Selon un exemple de réalisation, les pistes conductrices sont au moins partiellement intégrées dans un support en matière isolante électrique, lequel présente des orifices dans lesquels débouchent lesdites pistes conductrices afin de réaliser les bornes d'entrée et de sortie.

Selon un exemple de réalisation, les pistes conductrices sont au moins partiellement recouvertes par une couche isolante électrique.

Selon un exemple de réalisation, la branche s'étendant entre la borne d'entrée ou de sortie et respectivement l'extrémité de la piste correspondante d'une des grilles présente une élasticité améliorant le contact avec l'extrémité de piste de l'autre grille.

Selon un exemple de réalisation, les extrémités de pistes sont solidarisées entre elles par un point de soudure, après l'assemblage des grilles de connexion.

Selon un exemple de réalisation, la première grille de connexion présente six bornes d'entrée et quatre bornes de sortie, la seconde grille présentant six bornes d'entrée et huit bornes de sortie, lesdites bornes de sortie étant adaptées notamment pour l'engagement de fils électriques.

La présente invention concerne également un dispositif de liaison électrique comprenant deux câbles plats à six pistes conductrices chacun et reliés à l'une de leurs extrémités à un dispositif de connexion conforme à celui décrit ci-dessus.

La présente invention concerne par ailleurs également une commande sous volant d'une colonne de direction d'un véhicule comportant un dispositif de liaison électrique conforme à celui décrit ci-dessus.

D'autres caractéristiques et avantages ressortiront également de la description détaillée figurant ci-après donnée à titre d'exemple en référence aux dessins annexés, dans lesquels :
- la figure 1 est une représentation d'un dispositif de connexion standard connu en tant que tel ;
- les figures 2 et 3 représentent chacune un élément constitutif d'un exemple de réalisation d'un dispositif de connexion électrique conforme à l'invention ;
- les figures 4 et 5 représentent un autre exemple de réalisation d'éléments constitutifs permettant de réaliser un dispositif de connexion électrique conforme l'invention ;
- les figures 6 et 7 représentent un exemple de réalisation d'un dispositif de liaison électrique conforme à l'invention.

Le dispositif de connexion électrique de la figure 1 est un dispositif standard connu en tant que tel.

Les figures 2 et 3 représentent un exemple de réalisation d'un dispositif de connexion et plus particulièrement des éléments constitutifs dudit dispositif sur chacune des figures. Le dispositif de connexion électrique comprend une première 1 et une seconde 2 grilles de connexion pourvues chacune d'un nombre donné de bornes d'entrée 3 et de bornes de sortie 4. Chaque borne d'entrée 3 est reliée électriquement à au moins une borne de sortie 4 via une piste conductrice 5.

Le dispositif de connexion comprend également des moyens d'assemblage (non représentés) entre elles des deux grilles de connexion 1 et 2.

Il est possible d'engager dans les bornes d'entrée 3 l'extrémité d'un câble plat 6 souple, pourvu de pistes conductrices 5. Les bornes de sortie 4 sont en outre configurées pour permettre l'engagement de câbles électriques 7. D'autres éléments de liaison électriques tels qu'un peigne, peuvent également être prévus pour être engagés dans les bornes de sortie (4).

Le dispositif de connexion conforme à l'invention comporte également des moyens de transfert de pistes conductrices 5, attribuant après assemblage des grilles de connexion 1 et 2; un nombre différent de bornes de sortie 4 aux grilles de connexion 1 et 2. On obtient ainsi, en se reportant par exemple aux figures 4 et 5, une première grille de connexion 1 présentant huit bornes de sortie 4 et une seconde grille de connexion 2 présentant quatre bornes de sortie 4.

Selon l'exemple de réalisation représenté par exemple aux figures 2 et 3 les grilles de connexion 1 et 2 une fois assemblées, sont utilisables au choix avec un nombre de bornes de sortie 4 identique ou différent. L'utilisateur peut disposer d'une première série de bornes de sortie 4 au nombre de huit et une seconde série de bornes de sortie 4 au nombre de quatre selon une première variante d'utilisation ou utiliser de façon standard le dispositif de connexion de manière à disposer de deux grilles de connexion 1 et 2 présentant chacune six bornes de sortie 4. L'une d'entre elles bénéficie alors de deux bornes de sortie 4 inutilisées. Il est ainsi possible avec des éléments standards de s'adapter à des cas particuliers de câblage ou à des configurations, notamment dans l'assemblage de contacts tournants d'une colonne de direction. La possibilité de répartir des pistes conductrices 5 entre les grilles 1 et 2 est particulièrement intéressante sur le plan technique et sur le plan économique.

Selon un exemple de réalisation, les grilles de connexion 1 et 2 sont montées par exemple par clipsage sur une pièce support isolante électrique. Les grilles de connexion 1 et 2 peuvent ainsi venir enserrer, sous forme de structure sandwich, la pièce support. Les pistes conductrices 5 et les grilles de connexion 1 et 2 sont au moins partiellement intégrées dans un support en matière isolante électrique, lequel présente des orifices dans lesquels débouchent lesdites pistes conductrices 5 afin de réaliser les bornes d'entrée 3 et de sortie 4. Le support en matière isolante électrique est par exemple à base de Polyamides chargés d'un matériau plastique, par exemple référencé par PA 6.6 GF 30.

Les pistes conductrices 5 sont par exemple apparentes sur une face interne des grilles de connexion 1 et 2. Les pistes conductrices 5 sont de préférence au moins partiellement recouvertes par une couche isolante électrique. On évite ainsi des risques de court-circuit lorsque les grilles de connexion 1 et 2 sont assemblées directement sans pièce support réalisant l'interface.

Les moyens de transfert comportent par exemple au moins une piste conductrice partielle 8 s'étendant entre la borne d'entrée 3 correspondante et une extrémité apparente et accessible 9 sur la face interne de la seconde grille de connexion 2.

Les moyens de transfert comportent également au moins une piste conductrice complémentaire 10 s'étendant entre la borne de sortie 4 correspondante et une extrémité apparente et accessible 12 complémentaire sur la face interne de la première grille 1. Les extrémités de pistes 9 et 12 sont alors en contact après l'assemblage des grilles de connexion 1 et 2. On obtient ainsi avec deux câbles plats 6 standards, présentant six voies (six pistes conductrices 5) chacun, une configuration dans laquelle le dispositif de connexion conforme à l'invention, constituant une des extrémités des câbles plats 6, permet d'obtenir une solution équivalente à l'utilisation d'un câbles plat 6 à quatre voies et d'un câble plat 6 complémentaire à huit voies. On pourra par exemple se reporter aux figures 6 et 7. L'avantage de la solution conforme à l'invention réside dans l'utilisation de câbles standards, évitant la fabrication de câbles spécifiques. Les éléments de connexion 13 et 14 présentant par exemple une configuration de deux fois deux voies et de huit voies respectivement, peuvent ainsi être connectés sur le dispositif de connexion conforme à l'invention. L'autre extrémité des câbles plats 6 est raccordée à un élément de connexion standard 15 connu en tant que tel.

On obtient ainsi l'avantage d'avoir en combinaison d'une part les pistes conductrices 5 présentant une parfaite continuité électrique et satisfaisant par conséquent à des normes de sécurité en vigueur comme c'est le cas par exemple pour le fonctionnement d'organes de sécurité tels que des airbags, et d'autre part des pistes conductrices 5 dont la continuité électrique ne nécessite pas de satisfaire à des critères de sécurité aussi élevés, notamment dans la commande de fonctionnalité telle qu'une radio.

On peut par exemple relier la seconde grille de connexion 2 électriquement à des airbags et la première grille de connexion 1 à un dispositif de commande ou de contrôle d'un autoradio.

Dans le dispositif de connexion électrique représenté par exemple aux figures 2 et 3, au moins une piste conductrice 5 s'étend en continuité électrique d'une part entre les bornes d'entrée 3 et de sortie 4 correspondantes, et d'autre part entre la borne d'entrée 3 correspondante et l'extrémité apparente et accessible 9 sur la face interne. La piste conductrice 5 présente ainsi une configuration à deux branches 16 et 17, l'une principale 16 et l'autre additionnelle 17. L'utilisateur du dispositif de connexion électrique peut ainsi faire un choix dans le nombre de bornes de sortie 4 respectives pour chacune des grilles de connexion 1 et 2.

Selon un exemple de réalisation, la branche additionnelle 17 ou la piste conductrice partielle 8 ou la piste complémentaire 10 présente une élasticité améliorant le contact entre les extrémités de piste 9 et 12.

Les extrémités de piste 9 et 12 sont par exemple solidarisées entre elles par un point de soudure après l'assemblage des grilles de connexion 1 et 2. Ces dernières présentent avantageusement un dégagement de matière ou une fenêtre permettant d'accéder aux extrémités de piste 9 et 12 de manière à réaliser l'opération de soudure.

Selon un exemple de réalisation et d'utilisation d'un dispositif conforme à l'invention, la première grille 1 présente six bornes d'entrée 3 et huit bornes de sortie 4, tandis que la seconde grille de connexion 2 présente six bornes d'entrée 3 et quatre bornes de sortie 4.

L'ensemble des bornes de sortie sont par exemple adaptées notamment à l'engagement de fils électriques 7.

Le dispositif de connexion conforme à l'invention permet ainsi de réaliser un dispositif de liaison électrique tel que représenté par exemple aux figures 6 et 7. Ces dispositifs de liaison électriques sont particulièrement bien adaptés à l'utilisation dans des contacts tournants de colonnes de direction d'un véhicule ou dans des commandes sous volant d'un véhicule. Il est souvent nécessaire d'obtenir dans les applications précitées un encombrement minimum pour les dispositifs de liaison électrique, lesquels, conformes à l'invention répondent bien à ces exigences techniques.

## Revendications

1. Dispositif de connexion électrique comprenant :
- une première (1) et une seconde (2) grilles de connexion, pourvue chacune d'un nombre donné de bornes d'entrée (3), de bornes de sortie (4), et de pistes conductrices (5) ;
- des moyens d'assemblage entre elles des deux grilles de connexion (1, 2) ;
- les pistes conductrices (5) étant apparentes sur une face interne des grilles de connexion (1, 2) ; et
- des moyens de transfert de pistes conductrices (5) attribuant, après assemblage, un nombre différent de bornes de sortie (4) aux grilles de connexion (1, 2) ;
- les moyens de transfert comportant au moins une piste conductrice partielle (8) s'étendant entre la borne d'entrée (3) correspondante et une extrémité apparente et accessible (9) sur la face interne de la seconde grille (2), et au moins une piste conductrice complémentaire (10) s'étendant entre la borne de sortie (4) correspondante et une extrémité apparente (12) et accessible sur la face interne de la première grille (1), lesdites extrémités (9, 12) de pistes étant en contact mutuel après assemblage des grilles de connexion (1, 2) ;
- chaque borne d'entrée (3) étant reliée électriquement à au moins une borne de sortie (4) via les pistes conductrices (5, 8, 10).

2. Dispositif de connexion électrique comprenant :
- une première (1) et une seconde (2) grilles de connexion, pourvue chacune d'un nombre donné de bornes d'entrée (3) et de bornes de sortie (4), chaque borne d'entrée (3) étant reliée électriquement à au moins une borne de sortie (4) via des pistes conductrices (5);
- des moyens d'assemblage entre elles des deux grilles de connexion (1, 2) ;
- les pistes conductrices (5) étant apparentes sur une face interne des grilles de connexion (1, 2) ;
- des moyens de transfert de pistes conductrices (5) attribuant, après assemblage, un nombre différent de bornes de sortie (4) aux grilles de connexion (1, 2) ;
- au moins une piste conductrice (5) s'étendant en continuité électrique d'une part entre les bornes d'entrée (3) et de sortie (4) correspondantes, et d'autre part entre la borne d'entrée (3) correspondante et une extrémité apparente et accessible (9) sur la face interne de la seconde grille (2), présentant ainsi une configuration à deux branches (5 et 17) ;
- les moyens de transfert comportent au moins une piste conductrice complémentaire (10) s'étendant entre la borne de sortie (4) correspondante et une extrémité apparente (12) et accessible sur la face interne de la première grille (1), lesdites extrémités (9, 12) de pistes étant en contact mutuel après assemblage des grilles de connexion (1, 2).

3. Dispositif de connexion électrique selon la revendication 1 ou 2, **caractérisé en ce que** les grilles de connexion (1, 2) sont montées, par exemple par clipsage, sur une pièce support isolante électrique.

4. Dispositif de connexion selon l'une des revendications 1 à 3, **caractérisé en ce que** les pistes conductrices (5) sont au moins partiellement intégrées dans un support en matière isolante électrique, lequel présente des orifices dans lesquels débouchent lesdites pistes conductrices (5) afin de réaliser les bornes d'entrée (3) et de sortie (4).

5. Dispositif de connexion selon la revendication 4, **caractérisé en ce que** les pistes conductrices (5) sont au moins partiellement recouvertes par une couche isolante électrique.

6. Dispositif de connexion selon l'une des revendications 1 à 5, **caractérisé en ce que** la branche (8, 10, 17) s'étendant entre la borne d'entrée (3) ou de sortie (4) et respectivement l'extrémité de piste correspondante (9) ou (12) d'au moins une des grilles (1, 2), présente une élasticité améliorant le contact avec l'extrémité de piste (9, 12) de l'autre grille (1, 2).

7. Dispositif de connexion électrique selon l'une quelconque des revendications 1 à 6, **caractérisé en ce que** les extrémités de pistes (9, 12) sont solidarisées entre elles par un point de soudure, après l'assemblage des grilles de connexion (1, 2).

8. Dispositif de connexion selon l'une quelconque des revendications 1 à 7, **caractérisé en ce que** la première grille de connexion (1) présente six bornes d'entrée (3) et quatre bornes de sortie (4), la seconde grille de connexion (2) présentant six bornes d'entrée (3) et huit bornes de sortie (4), lesdites bornes de sortie (4) étant adaptées notamment pour l'engagement de fils électriques (7).

9. Dispositif de liaison électrique comprenant deux câbles plats (6) à six pistes conductrices (5) chacun et reliés à l'une de leurs extrémités à un dispositif de connexion conforme à l'une quelconque des revendications 1 à 8.

10. Commande sous-volant d'une colonne de direction d'un véhicule comportant un dispositif de liaison électrique selon la revendication 9.

## Claims

1. Electrical connection device comprising:
- a first (1) and a second (2) connection grid, each provided with a given number of input terminals (3), of output terminals (4) and of conductive tracks (5);
- means for assembling the two connection grids (1, 2) together;
- the conductive tracks (5) being visible on an inside face of the connection grids (1, 2); and
- conductive track (5) transfer means giving, after assembly, a different number of output terminals (4) to the connection grids (1, 2);
- the transfer means including at least one partial conductive track (8) extending between the corresponding input terminal (3) and a visible and accessible end (9) on the inside face of the second grid (2), and at least one complementary conductive track (10) extending between the corresponding output terminal (4) and a visible and accessible end (12) on the inside face of the first grid (1), the said track ends (9, 12) being in mutual contact after assembly of the connection grids (1, 2);
- each input terminal (3) being electrically connected to at least one output terminal (4) via the conductive tracks (5, 8, 10).

2. Electrical connection device comprising:
- a first (1) and a second (2) connection grid, each provided with a given number of input terminals (3) and output terminals (4), each input terminal (3) being electrically connected to at least one output terminal (4) via conductive tracks (5);
- means for assembling the two connection grids (1, 2) together;
- the conductive tracks (5) being visible on an inside face of the connection grids (1, 2);
- conductive track (5) transfer means giving, after assembly, a different number of output terminals (4) to the connection grids (1, 2);
- at least one conductive track (5) extending with electrical continuity on the one hand between the corresponding input (3) and output (4) terminals, and on the other between the corresponding input terminal (3) and a visible and accessible end (9) on the inside face of the second grid (2), thus presenting a configuration with two branches (5 and 17);
- the transfer means include at least one complementary conductive track (10) extending between the corresponding output terminal (4) and a visible and accessible end (12) on the inside face of the first grid (1), the said track ends (9, 12) being in mutual contact after assembly of the connection grids (1, 2).

3. Electrical connection device as described in claim 1 or 2, **characterised by** the fact that the connection grids (1, 2) are mounted, for example by snap-fit, on an electrically insulating support piece.

4. Electrical connection device as described in one of claims 1 to 3, **characterised by** the fact that the conductive tracks (5) are at least partially integrated in a support made of electrically insulating material, which presents orifices in which the said conductive tracks (5) emerge in order to form the input (3) and output (4) terminals.

5. Connection device as described in claim 4, **characterised by** the fact that the conductive tracks (5) are at least partially covered by an electrically insulating layer.

6. Connection device as described in one of claims 1 to 5, **characterised by** the fact that the branch (8, 10, 17) extending between the input (3) or output (4) terminal and the corresponding track end (9) or (12) respectively of at least one of the grids (1, 2), presents an elasticity improving contact with the track end (9, 12) of the other grid (1, 2).

7. Electrical connection device as described in any one of claims 1 to 6, **characterised by** the fact that the track ends (9, 12) are joined together by a spot of solder, after assembly of the connection grids (1, 2).

8. Connection device as described in any one of claims 1 to 7, **characterised by** the fact that the first connection grid (1) presents six input terminals (3) and four output terminals (4), the second connection grid (2) presenting six input terminals (3) and eight output terminals (4), the said output terminals (4) being in particular suitable for engagement of electrical wires (7).

9. Electrical connection device comprising two flat cables (6) with six conductive tracks (5) each and connected at one of their ends to a connection device as described in any one of claims 1 to 8.

10. Control mounted under the steering wheel of a vehicle including an electrical connection device as described in claim 9.

## Patentansprüche

1. Elektrische Verbindungseinrichtung, umfassend:
- ein erstes (1) und ein zweites (2) Verbindungsgitter, die jeweils mit einer gegebenen Anzahl von Eingangsanschlüssen (3), von Ausgangsanschlüssen (4) und von leitenden Bahnen (5) versehen sind;
- Mittel zum Zusammenfügen der beiden Verbindungsgitter (1, 2);
- wobei die leitenden Bahnen (5) auf einer Innenseite der Verbindungsgitter (1, 2) sichtbar sind; und
- Mittel zum Umlegen von leitenden Bahnen (5), die den Verbindungsgittern (1, 2) nach Zusammenfügen eine verschiedene Anzahl von Ausgangsanschlüssen (4) zuweisen;
- wobei die Umlegungsmittel mindestens eine leitende Teilbahn (8), die sich zwischen dem entsprechenden Eingangsanschluss (3) und einem auf der Innenseite des zweiten Gitters (2) sichtbaren und zugänglichen Ende (9) erstreckt, und mindestens eine ergänzende leitende Bahn (10) umfassen, die sich zwischen dem entsprechenden Ausgangsanschluss (4) und einem auf der Innenseite des ersten Gitters (1) sichtbaren und zugänglichen Ende (12) erstreckt, wobei die Bahnenden (9, 12) nach Zusammenfügen der Verbindungsgitter (1, 2) in gegenseitigem Kontakt sind;
- wobei jeder Eingangsanschluss (3) über die leitenden Bahnen (5, 8, 10) mit mindestens einem Ausgangsanschluss (4) elektrisch verbunden ist.

2. Elektrische Verbindungseinrichtung, umfassend:
- ein erstes (1) und ein zweites (2) Verbindungsgitter, die jeweils mit einer gegebenen Anzahl von Eingangsanschlüssen (3) und von Ausgangsanschlüssen (4) versehen sind, wobei jeder Eingangsanschluss (3) über leitende Bahnen (5) mit mindestens einem Ausgangsanschluss (4) elektrisch verbunden ist;
- Mittel zum Zusammenfügen der beiden Verbindungsgitter (1, 2);
- wobei die leitenden Bahnen (5) auf einer Innenseite der Verbindungsgitter (1, 2) sichtbar sind;
- Mittel zum Umlegen von leitenden Bahnen (5), die den Verbindungsgittern (1, 2) nach Zusammenfügen eine verschiedene Anzahl von Ausgangsanschlüssen (4) zuweisen;
- wobei mindestens eine leitende Bahn (5) sich einerseits zwischen dem entsprechenden Eingangsanschluss (3) und dem entsprechenden Ausgangsanschluss (4) und andererseits zwischen dem entsprechenden Eingangsanschluss (3) und einem auf der Innenseite des zweiten Gitters (2) sichtbaren und zugänglichen Ende (9) in elektrischer Kontinuität erstreckt, wobei sie auf diese Weise eine Ausbildung mit zwei Zweigen (5 und 17) aufweist;
- die Umlegungsmittel umfassen mindestens eine ergänzende leitende Bahn (10), die sich zwischen dem entsprechenden Ausgangsanschluss (4) und einem auf der Innenseite des ersten Gitters (1) sichtbaren und zugänglichen Ende (12) erstreckt, wobei die Bahnenden (9, 12) nach Zusammenfügen der Verbindungsgitter (1, 2) in gegenseitigem Kontakt sind.

3. Elektrische Verbindungseinrichtung nach Anspruch 1 oder 2, **dadurch gekennzeichnet, dass** die Verbindungsgitter (1, 2) beispielsweise durch Verklipsen an einem elektrisch isolierenden Tragteil montiert sind.

4. Verbindungseinrichtung nach einem der Ansprüche 1 bis 3, **dadurch gekennzeichnet, dass** die leitenden Bahnen (5) mindestens teilweise in einen Träger aus einem elektrisch isolierenden Werkstoff integriert sind, der Öffnungen aufweist, in die die leitenden Bahnen (5) münden, um die Eingangsanschlüsse (3) und die Ausgangsanschlüsse (4) zu bilden.

5. Verbindungseinrichtung nach Anspruch 4, **dadurch gekennzeichnet, dass** die leitenden Bahnen (5) mindestens teilweise mit einer elektrisch isolierenden Schicht bedeckt sind.

6. Verbindungseinrichtung nach einem der Ansprüche 1 bis 5, **dadurch gekennzeichnet, dass** der Zweig (8, 10, 17), der sich zwischen dem Eingangsanschluss (3) oder Ausgangsanschluss (4) und dem entsprechenden Bahnende (9) bzw. (12) mindestens eines der Gitter (1, 2) erstreckt, eine Elastizität aufweist, die den Kontakt mit dem Bahnende (9, 12) des anderen Gitters (1, 2) verbessert.

7. Elektrische Verbindungseinrichtung nach einem der Ansprüche 1 bis 6, **dadurch gekennzeichnet, dass** die Bahnenden (9, 12) nach Zusammenfügen der Verbindungsgitter (1, 2) durch einen Schweißpunkt miteinander fest verbunden werden.

8. Verbindungseinrichtung nach einem der Ansprüche 1 bis 7, **dadurch gekennzeichnet, dass** das erste Verbindungsgitter (1) sechs Eingangsanschlüsse (3) und vier Ausgangsanschlüsse (4) aufweist, wobei das zweite Verbindungsgitter (2) sechs Eingangsanschlüsse (3) und acht Ausgangsanschlüsse (4) aufweist, wobei die Ausgangsanschlüsse (4) insbesondere für die Einführung von elektrischen Drähten (7) ausgelegt sind.

9. Elektrische Anschlussvorrichtung, umfassend zwei Flachkabel (6), die jeweils sechs leitende Bahnen (5) aufweisen und an einem ihrer Enden mit einer Verbindungseinrichtung nach einem der Ansprüche 1 bis 8 verbunden sind.

10. Lenkradbedienung einer Lenksäule eines Fahrzeugs, umfassend eine elektrische Anschlussvorrichtung nach Anspruch 9.
